# EUROPÄISCHE PATENTSCHRIFT

(11) **EP 3 128 109 B1**
(45) Veröffentlichungstag und Bekanntmachung des Hinweises auf die Patenterteilung: **04.09.2019**
(21) Anmeldenummer: 16177972.3
(22) Anmeldetag: 05.07.2016
(51) Int. Cl.: E05C 9/16, E05C 9/02

(54) **ANTRIEBSGETRIEBE FÜR EINEN TREIBSTANGENBESCHLAG**
DRIVE TRANSMISSION FOR A FITTING ON A CONNECTING ROD
TRANSMISSION D'ENTRAINEMENT POUR UNE FERRURE DE BIELLE

(30) Priorität: 05.08.2015 DE 102015214936
(43) Veröffentlichungstag der Anmeldung: 08.02.2017
(73) Patentinhaber: Aug. Winkhaus GmbH & Co. KG, 48291 Telgte (DE)
(72) Erfinder: Stegemann, Daniel, 48291 Telgte (DE); Theising, André, 48268 Greven (DE)

(56) Entgegenhaltungen:
- EP-A1- 2 366 855
- EP-A2- 0 004 325
- EP-A2- 0 787 876
- EP-B1- 0 534 089

## Beschreibung

Die Erfindung betrifft ein Antriebsgetriebe für einen Treibstangenbeschlag eines Fensters, einer Fenstertür oder dergleichen, mit einer antreibbaren Nuss und einem durch Drehung der Nuss antreibbaren Zahnradantrieb zum Antrieb einer Treibstange und mit einem Kurbeltrieb zum Antrieb des Zahnradantriebs wobei der Zahnradantrieb eine auf einem Schieber angeordnete Zahnstange hat und der Schieber mit dem Kurbeltrieb gekoppelt ist, wobei der Schieber an einem der Zahnstange entfernten Ende eine Lagerung zur Anlenkung des Kurbeltriebs hat, der Kurbeltrieb eine auf einem Kurbelarm der Nuss gelagerte Kurbelstange hat, die Lagerung die Kurbelstange mit dem Schieber verbindet und der Kurbelarm von einer von dem Schieber wegweisenden Stellung in eine zu dem Schieber hinweisende Stellung verschwenkbar ist.

Aus der EP 2 366 855 A1 ist ein Beschlag mit einer Kurbeltriebvorrichtung zum Antrieb einer Treibstange bekannt geworden. Die Kurbeltriebvorrichtung treibt eine Zahnstange an, welche über ein Umkehrgetriebe die Treibstange antreibt.

Aus der EP 0 004 325 A2 ist ein Getriebe für Fenster- und Türverschlüsse bekannt. Das Getriebe hat mehrere Zahnräder zur Erzeugung eines vorgesehenen Hubes.

Ein Antriebsgetriebe ist beispielsweise aus der EP 0 534 089 B1 bekannt. Bei diesem Antriebsgetriebe treibt der Kurbeltrieb ein Zwischenglied der Achse eines Zahnrades des Zahnradantriebs an. Das Zahnrad stützt sich an einer feststehenden Zahnstange ab und treibt die Treibstange an. Damit hat der Zahnradantrieb ein Übersetzungsverhältnis von 1:1. Ein Antrieb der Treibstange erfolgt hierdurch hauptsächlich dann, wenn ein Kurbelarm und eine Kurbelstange des Kurbeltriebs in einem rechten Winkel zueinander stehen. Befinden sich Kurbelarm und Kurbelstange in einer gestreckten Lage, findet bei der Drehung der Nuss nahezu kein Antrieb der Treibstange statt. Die Folge dieser Gestaltung ist, dass der Kurbelarm für einen vorgesehenen Hubweg der Treibstange recht große Abmessungen benötigt. Dies führt jedoch unmittelbar zu einer großen Bautiefe des Antriebsgetriebes. Bei heutigen Fenstern oder Fenstertüren ist jedoch meist nur eine kleine Ausnehmung für die Montage des Antriebsgetriebes vorhanden.

Der Erfindung liegt das Problem zugrunde, ein Antriebsgetriebe der eingangs genannten Art so weiter zu bilden, dass es bei einem vorgesehenen großen Hubweg der Treibstange besonders kleine Abmessungen aufweist.

Dieses Problem wird erfindungsgemäß dadurch gelöst, dass der Kurbelarm auf die Treibstange hin schwenkbar ist und der Schieber eine Abkröpfung hat, mit welcher er von der Treibstange weg geführt ist und dass der Zahnradantrieb als Übersetzungsgetriebe ausgebildet ist.

Durch diese Gestaltung lässt sich der Hubweg unabhängig von den Abmessungen des Kurbeltriebs über das Übersetzungsverhältnis des Zahnradantriebs einstellen. Damit ist die Abmessung des Kurbelarms des Kurbeltriebs für den Hubweg der Treibstange nur von untergeordneter Bedeutung. Das Antriebsgetriebe lässt sich daher bei vorgesehenem Hubweg mit besonders kleinen Abmessungen versehen. Der Kurbeltrieb ermöglicht jedoch, dass die Antriebsgeschwindigkeit der Treibstange in ihren Endpositionen, in der die Verschlüsse des Treibstangenbeschlages in ihre Schließstellung bewegt werden, besonders klein ist. Dies führt zu einem besonders geringen Kraftaufwand beim Antrieb des Treibstangenbeschlages über die Drehung der Nuss. Die Nuss wird zum Antrieb des Kurbeltriebs um eine halbe Umdrehung verdreht. Das Antriebsgetriebe gestaltet sich konstruktiv besonders einfach, weil der Schieber an einem der Zahnstange entfernten Ende eine Lagerung zur Anlenkung des Kurbeltriebs hat. Die Anzahl der Bauteile des Antriebsgetriebes lässt sich besonders gering halten, weil der Kurbeltrieb eine auf einem Kurbelarm der Nuss gelagerte Kurbelstange hat, die Lagerung die Kurbelstange mit dem Schieber verbindet und weil der Kurbelarm von einer von dem Schieber wegweisenden Stellung in eine zu dem Schieber hinweisende Stellung verschwenkbar ist. Meist ist die Drehachse der Nuss durch die vorgesehenen Abmessungen des Fensters, in welches das Antriebsgetriebe montiert werden soll, festgelegt. Das Antriebsgetriebe lässt sich bei Fenstern mit besonders schmalen Holmen einsetzen, weil der Kurbelarm auf die Treibstange hin schwenkbar ist und der Schieber eine Abkröpfung hat, mit welcher er von der Treibstange weg geführt ist. Durch diese Gestaltung ist die Drehachse von der Treibstange entfernt und zudem nahe der tiefsten Stelle des Antriebsgetriebes angeordnet.

Das Übersetzungsverhältnis des Zahnradantriebs lässt sich gemäß einer anderen vorteilhaften Weiterbildung der Erfindung einfach einstellen, wenn der Zahnradantrieb ein durchmessergroßes Zahnrad und ein mit diesem drehfest verbundenes durchmesserkleines Zahnrad hat. Die maximalen Abmessungen des Antriebsgetriebes hängen hierdurch im Wesentlichen nur von dem durchmessergroßen Zahnrad ab.

Ein großer Weg der Treibstange bei einem kleinen Weg des Schiebers lässt sich gemäß einer anderen vorteilhaften Weiterbildung der Erfindung einfach erreichen, wenn die Zahnstange in das durchmesserkleine Zahnrad eingreift und wenn das durchmessergroße Zahnrad in die Treibstange eingreift. Damit kann bei kleinem Bauraum des Antriebsgetriebes ein großer Weg der Treibstange erzeugt werden. Vorzugsweise hat die Zahnstange eine Reihe von Ausnehmungen, in die das durchmessergroße Zahnrad eingreift. Dies trägt zur weiteren Verringerung der Abmessungen des Antriebsgetriebes bei.

Eine Schwächung der Treibstange durch die geringen Abmessungen des Antriebsgetriebes lässt sich gemäß einer anderen vorteilhaften Weiterbildung der Erfindung einfach vermeiden, wenn der Schieber eine zweite Abkröpfung hat, mit welcher er zu dem einen Zahnrad auf die der Treibstange abgewandte Seite des Zahnradantriebs geführt ist. Durch diese Gestaltung sind Schieber und Treibstange auf einander gegenüberliegenden Seiten des Zahnradantriebs angeordnet. Hierdurch kann die Treibstange die maximal mögliche Breite im Antriebsgetriebe aufweisen.

Das Antriebsgetriebe lässt sich gemäß einer anderen vorteilhaften Weiterbildung der Erfindung in besonders flach gestalteten Ausnehmungen des Fensters anordnen, wenn ein Teilstück der Treibstange wannenförmig zur Aufnahme des Schiebers gestaltet ist.

Zur Vereinfachung des Aufbaus des Antriebsgetriebes trägt es gemäß einer anderen vorteilhaften Weiterbildung der Erfindung bei, wenn ein Gehäuse eine Führung für den Schieber und eine Lagerung für den Zahnradantrieb hat. Vorzugsweise sind die Führungen von Abwinklungen zumindest eines der Bauteile des Gehäusebodens oder des Gehäusedeckels gebildet. Dies trägt zur weiteren Erhöhung der Stabilität des Antriebsgetriebes bei.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Treibstangenbeschlag,
- Fig. 2: vergrößert ein Antriebsgetriebe des Treibstangenbeschlages in einer Schließstellung,
- Fig. 3: eine Schnittdarstellung durch das Antriebsgetriebe aus Figur 2 entlang der Linie III - III,
- Fig. 4: das Antriebsgetriebe aus Figur 2 in einer Drehstellung,
- Fig. 5: das Antriebsgetriebe aus Figur 2 in einer Kippstellung,
- Fig. 6: ein Diagramm über den Hubweg einer Treibstange bei der Drehung einer Nuss.

Figur 1 zeigt ein Fenster mit einem Rahmen 1 und einem Flügel 2 und mit einem Treibstangenbeschlag 3 zur Verriegelung des Flügels 2 in dem Rahmen 1. Der Flügel 2 lässt sich um eine vertikale Achse 4 gegenüber dem Rahmen 1 in eine Drehstellung verschwenken und um eine horizontale Achse 5 gegenüber dem Rahmen 1 in eine Kippstellung kippen. Der Treibstangenbeschlag 3 hat eine Handhabe 6 zum Antrieb einer längsverschieblich geführten Treibstange 7. Über die Treibstange 7 werden Verschlüsse 8 des Treibstangenbeschlages 3 angetrieben. Die Handhabe 6 befindet sich in der dargestellten Stellung in einer Position "Z", welche die Schließstellung kennzeichnet, in der der Flügel 2 in dem Rahmen 1 liegt und über die Verschlüsse 8 verriegelt ist. Die Handhabe 6 lässt sich in eine Drehstellung "D" bewegen, in der der Flügel 2 um die vertikale Achse 4 verdreht werden kann. In einer Stellung "K" der Handhabe 6 lässt sich der Flügel 2 um die horizontale Achse 5 gegenüber dem Rahmen 1 kippen.

Figur 2 zeigt ein Antriebsgetriebe 9 des Treibstangenbeschlages 3 aus Figur 1 in der Schließstellung, in der sich die Handhabe 6 in Position "Z" befindet.

Das Antriebsgetriebe 9 hat eine in einem Gehäuse 10 drehbar gelagerte Nuss 11 zum Ansetzen der in Figur 1 dargestellten Handhabe 6 und ein Teilstück der Treibstange 7. Das Gehäuse 10 hat eine Führung 12 für die Treibstange 7 und eine nicht näher dargestellte Lagerung für die Nuss 11. Das Antriebsgetriebe 9 hat einen mit der Nuss 11 gekoppelten Kurbeltrieb 13 und einen mit der Treibstange 7 gekoppelten Zahnradantrieb 14. Ein Schieber 15 verbindet den Kurbeltrieb 13 mit dem Zahnradantrieb 14. Der Schieber 15 hat eine Lagerung 16 an einer Kurbelstange 17, welche wiederum an einem Kurbelarm 18 des Kurbeltriebs 13 gelagert ist. Der Zahnradantrieb 14 hat ein Zahnradpaar 19 mit einem eine Reihe von Ausnehmungen 20 in der Treibstange 7 kämmendes durchmessergroßen Zahnrad 21.

Figur 3 zeigt eine Schnittdarstellung durch das Antriebsgetriebe 9 aus Figur 2 in einer Schnittdarstellung entlang der Linie III - III. Hierbei ist zu erkennen, dass ein durchmesserkleines Zahnrad 22 des Zahnradpaares 19 mit einer Zahnstange 23 des Schiebers 15 gekoppelt ist. Die Zahnräder 21, 22 des Zahnradpaares 19 sind einstückig gefertigt und damit drehfest miteinander verbunden. Weiterhin ist in Figur 3 zu erkennen, dass das Zahnradpaar 19 eine Lagerung 24 in dem Gehäuse 10 hat.

Der Schieber 15 hat eine erste Abkröpfung 25 von der Treibstange 7 weg und eine zweite Abkröpfung 26 in eine Ebene hinter das durchmessergroße Zahnrad 21. Beim Antrieb der Nuss 11 wird der Kurbelarm 18 auf die Treibstange 7 hin verschwenkt und die Treibstange 7 angetrieben. Die Treibstange 7 ist im Bereich des Antriebsgetriebes 9 wannenförmig gestaltet. Das Gehäuse 10 hat eine Führung 27 für den Schieber 15.

Figur 4 zeigt das Antriebsgetriebe 9 in einer Drehstellung, in der die Verschlüsse 8 aus Figur 1 entriegelt sind und sich der Flügel 2 um die vertikale Achse 4 drehen lässt. Der Kurbeltrieb 13 befindet sich in einer mittleren Position, in der der Kurbelarm 18 auf die Treibstange 7 hin gerichtet ist. Der Schieber 15 ist gegenüber der Darstellung aus Figur 2 verschoben und hat die Treibstange 7 entgegengesetzt über den Zahnradantrieb 14 angetrieben.

Durch eine weitere Drehung der Nuss 11 lässt sich das Antriebsgetriebe 9 in eine in Figur 5 dargestellte Kippstellung antreiben. Der Kurbelarm 18 des Kurbeltriebs 13 ist in Richtung Zahnradantrieb 14 verschwenkt. Gegenüber der in Figur 4 dargestellten Kippstellung sind Schieber 15 und Treibstange 7 weiter verschoben.

Figur 6 zeigt den Verlauf des Hubwegs h der Treibstange 7 bei der Verdrehung der Nuss 11 um den Winkel α. Hierbei ist zu erkennen, dass bei beginnender Verdrehung der Nuss 11 der Hubweg h nur sehr klein ist. Damit hat der Antrieb der Treibstange 7 bei der Bewegung in die Verschlüsse 8 in die Schießstellung hinein und aus dieser heraus nur eine geringe Übersetzung, so dass hierfür nur ein geringer Kraftaufwand erforderlich ist. Den größten Hubweg h bei der Verdrehung der Nuss wird in der Drehstellung erreicht, in der die Nuss um 90° verdreht ist. In dieser Stellung sind die Verschlüsse 8 frei und stellen der Bewegung der Treibstange 7 keinen Widerstand entgegen.

## Patentansprüche

1. Antriebsgetriebe (9) für einen Treibstangenbeschlag (3) eines Fensters, einer Fenstertür oder dergleichen, mit einer antreibbaren Nuss (11) und einem durch Drehung der Nuss (11) antreibbaren Zahnradantrieb (14) zum Antrieb einer Treibstange (7), und mit einem Kurbeltrieb (13) zum Antrieb des Zahnradantriebs (14), wobei der Zahnradantrieb (14) eine auf einem Schieber (15) angeordnete Zahnstange (23) hat und der Schieber (15) mit dem Kurbeltrieb (13) gekoppelt ist, wobei der Schieber (15) an einem der Zahnstange (23) entfernten Ende eine Lagerung (16) zur Anlenkung des Kurbeltriebs (13) hat, der Kurbeltrieb (13) eine auf einem Kurbelarm (18) der Nuss (11) gelagerte Kurbelstange (17) hat, die Lagerung (16) die Kurbelstange (17) mit dem Schieber (15) verbindet und der Kurbelarm (18) von einer von dem Schieber (15) wegweisenden Stellung in eine zu dem Schieber (15) hinweisende Stellung verschwenkbar ist, **dadurch gekennzeichnet, dass** der Kurbelarm (18) auf die Treibstange (7) hin schwenkbar ist und der Schieber (15) eine Abkröpfung (25) hat, mit welcher er von der Treibstange (7) weg geführt ist und dass der Zahnradantrieb (14) als Übersetzungsgetriebe ausgebildet ist.

2. Antriebsgetriebe nach Anspruch 1, **dadurch gekennzeichnet, dass** der Zahnradantrieb (14) ein durchmessergroßes Zahnrad (21) und ein mit diesem drehfest verbundenes durchmesserkleines Zahnrad (22) hat.

3. Antriebsgetriebe nach Anspruch 2, **dadurch gekennzeichnet, dass** die Zahnstange (23) in das durchmesserkleine Zahnrad (22) eingreift und dass das durchmessergroße Zahnrad (21) in die Treibstange (7) eingreift.

4. Antriebsgetriebe nach Anspruch 1, **dadurch gekennzeichnet, dass** der Schieber (15) eine zweite Abkröpfung (26) hat, mit welcher er zu dem einen Zahnrad (22) auf die der Treibstange (7) abgewandte Seite des Zahnradantriebs (14) geführt ist.

5. Antriebsgetriebe nach einem der Ansprüche 1 bis 4, **dadurch gekennzeichnet, dass** ein Teilstück der Treibstange (7) wannenförmig zur Aufnahme des Schiebers (15) gestaltet ist.

6. Antriebsgetriebe nach einem der Ansprüche 1 bis 5, **dadurch gekennzeichnet, dass** ein Gehäuse (10) eine Führung (27) für den Schieber (15) und eine Lagerung (24) für den Zahnradantrieb hat.

## Claims

1. A drive gear (9) for a drive rod fitting (3) of a window, a French window or the like, having a drivable nut (11) and a gearwheel drive (14) drivable by rotation of the nut (11) for driving a drive rod (7), and having a crank drive (13) for driving the gearwheel drive (14), wherein the gearwheel drive (14) has a toothed rod (23) arranged on a slide (15) and the slide (15) is coupled with the crank drive (13), wherein the slide (15) at an end remote from the toothed rod (23) has a bearing (16) for the articulation of the crank drive (13), the crank drive (13) has a crank rod (17) mounted on a crank arm (18) of the nut (11), the bearing (16) connects the crank rod (17) to the slide (15) and the crank arm (18) can be pivoted from a position pointing away from the slide (15) into a position pointing toward the slide (15), **characterized in that** the crank arm (18) can be pivoted towards the drive rod (7) and the slide (15) has a cranked section (25), with which it is guided away from the drive rod (7) and that the gearwheel drive (14) is designed as transmission gearing.

2. A drive gear according to Claim 1, **characterized in that** the gearwheel drive (14) has a large-diameter gear wheel (21) and a small-diameter gear wheel (22) non-rotatably connected to the latter.

3. A drive gear according to Claim 2, **characterized in that** the toothed rod (23) engages into the small-diameter gear wheel (22) and that the large-diameter gearwheel (21) engages into the drive rod (7).

4. A drive gear according to Claim 1, **characterized in that** the slide (15) has a second cranked section (26), with which it is guided to the one gearwheel (22) on the side of the gearwheel drive (14) facing away from the drive rod (7).

5. A drive gear according to any one of Claims 1 to 4, **characterized in that** a portion of the drive rod (7) is designed in the form of a trough for accommodating the slide (15).

6. A drive gear according to any one of Claims 1 to 5, **characterized in that** a housing (10) has a guide (27) for the slide (15) and a bearing (24) for the gearwheel drive.

## Revendications

1. Transmission d'entraînement (9) pour une ferrure à crémone (3) d'une fenêtre, d'une porte-fenêtre ou autre, avec un fouillot (11) pouvant être entraîné et un entraînement à roues dentées (14) pouvant être entraîné par la rotation du fouillot (11), pour l'entraînement d'une crémone (7), avec une transmission à manivelle (13) pour l'entraînement de l'entraînement à roues dentées (14), l'entraînement à roues dentées (14) comprenant une crémaillère (23) disposée sur une glissière (15) et la glissière (15) étant couplée avec la transmission à manivelle (13), la glissière (15) comprenant, à une extrémité éloignée de la crémaillère (23), un palier (16) pour l'articulation de la transmission à manivelle (13), la transmission à manivelle (13) comprenant une tige de manivelle (17) logée sur un bras de manivelle (18) du fouillot (11), le palier (16) reliant la tige de manivelle (17) avec la glissière (15) et le bras de manivelle (18) pouvant être pivoté d'une position éloignée de la glissière (15) vers une position pointant vers la glissière (15), **caractérisée en ce que** le bras de manivelle (18) peut être pivoté en direction de la crémone (7) et la glissière (15) comprend une partie coudée (25) avec laquelle elle est guidée loin de la crémone (7) et **en ce que** l'entraînement à roues dentées (14) est conçu comme une transmission de démultiplication.

2. Transmission d'entraînement selon la revendication 1, **caractérisée en ce que** l'entraînement à roues dentées (14) comprend une roue dentée de grand diamètre (21) et une roue dentée de petit diamètre (22), reliée avec celle-ci de manière solidaire en rotation.

3. Transmission d'entraînement selon la revendication 2, **caractérisée en ce que** la crémaillère (23) s'emboîte dans la roue dentée de petit diamètre (22) et **en ce que** la roue dentée de grand diamètre (21) s'emboîte dans la crémone (7).

4. Transmission d'entraînement selon la revendication 1, **caractérisée en ce que** la glissière (15) comprend une deuxième partie coudée (26) avec laquelle elle est guidée vers la roue dentée (22) du côté, opposé à la crémone (7), de l'entraînement à roues dentées (14).

5. Transmission d'entraînement selon l'une des revendications 1 à 4, **caractérisée en ce qu'**une partie de la crémone (7) est conçue sous la forme d'une cuvette pour le logement de la glissière (15).

6. Transmission d'entraînement selon l'une des revendications 1 à 4, **caractérisée en ce qu'**un boîtier (10) comprend un guidage (27) pour la glissière (15) t un palier (24) pour l'entraînement à roues dentées.
